# EUROPÄISCHE PATENTSCHRIFT

(11) **EP 3 770 362 B1**
(45) Veröffentlichungstag und Bekanntmachung des Hinweises auf die Patenterteilung: **27.04.2022**
(21) Anmeldenummer: 19187979.0
(22) Anmeldetag: 24.07.2019
(51) Int. Cl.: E05B 65/08, E05C 19/06, E05D 15/06

(54) **VORRICHTUNG ZUM VERSCHLIESSEN VON GEBÄUDEÖFFNUNGEN MIT SCHIEBEWÄNDEN UND ENTSPRECHENDES HERSTELLUNGSVERFAHREN**
DEVICE FOR CLOSING BUILDING OPENINGS WITH SLIDING WALLS AND CORRESPONDING PRODUCTION METHOD
DISPOSITIF DE FERMETURE DES OUVERTURES DE BÂTIMENT POURVU DE PAROIS COULISSANTES ET PROCÉDÉ DE FABRICATION CORRESPONDANT

(43) Veröffentlichungstag der Anmeldung: 27.01.2021
(73) Patentinhaber: Kneer, Ingo, 88521 Ertingen (DE)
(72) Erfinder: Kneer, Ingo, 88521 Ertingen (DE)
(74) Vertreter: Isarpatent

(56) Entgegenhaltungen:
- DE-A1- 10 346 494
- DE-U1- 8 517 253
- US-A1- 2015 143 664

## Beschreibung

### GEBIET DER ERFINDUNG

Die vorliegende Erfindung betrifft eine Vorrichtung zum Verließen von Gebäudeöffnungen mit Schiebewänden und ein entsprechendes Herstellungsverfahren.

### TECHNISCHER HINTERGRUND

Glasschiebewände oder vergleichbare Schiebewände werden zum Öffnen und Verschießen von großräumigen Gebäudeöffnungen, wie z.B. eines Wintergartens bzw. einer Terrassenüberdachung mit Seitenwänden eingesetzt. Die Glasschiebewände sollten in einer geschlossenen Stellung arretierbar sein, um ungewolltes Öffnen zu vermeiden und einen gewissen Eindringschutz bereit zu stellen.

Bekannte Systeme verwenden verschiedene Formen von Verschlie-ßeinrichtungen, die eine letzte Schiebewand im geschlossenen Zustand blockieren. Bei solchen Einrichtungen handelt es sich in der Regel um von außen sichtbare Bauteile, die einerseits einen sicherheitstechnischen andererseits aber auch einen ästhetischen Schwachpunkt darstellen.

DE 85 17 253 U1 beschreibt ein in einer Laufschiene einer Schiebetür angeordnetes Anschlagsglied. Das Anschlagsglied weist ein Pufferstück zur Bewegung der Begrenzung der Schiebetür auf. Außerdem weist das Anschlagsglied eine beidseitig überwindbare Rastfeder auf.

US 2015/143664 A1 beschreibt eine Wegbegrenzungsvorrichtung, die direkt an einer Schiebetür angebracht ist.

### ZUSAMMENFASSUNG DER ERFINDUNG

Vor diesem Hintergrund liegt der vorliegenden Erfindung die Aufgabe zugrunde, eine einfache, sichere und ästhetische Vorrichtung zum Verschließen von Gebäudeöffnungen mit Schiebewänden bereitzustellen.

Erfindungsgemäß wird diese Aufgabe durch eine Vorrichtung zum Verschließen von Gebäudeöffnungen mit Schiebewänden mit den Merkmalen des Patentanspruchs 1 und durch ein Herstellungsverfahren mit den Merkmalen des Patentanspruches 10 gelöst.

Demgemäß ist eine Vorrichtung mit den Merkmalen des Anspruchs 1 und ein Herstellungsverfahren mit den Merkmalen des Patentanspruches 10 vorgesehen.

Offenbart ist eine Vorrichtung zum Verschließen von Gebäudeöffnungen, insbesondere mit Schiebewänden, mit einer Schienenführung, die eine Vertiefung aufweist; einem zum verschiebbaren Führen von Schiebewänden ausgebildeten Schlitten, welcher auf der Schienenführung verschiebbar ausgebildet ist; und einem Rückhalteelement, welches in der Vertiefung der Schienenführung aufgenommen und zum Rückhalten des Schlittens in einer vorbestimmten Position entlang der Schienenführung ausgebildet ist, wobei das Rückhalteelement ausgebildet und angeordnet ist, um den Schlitten durch Überfahren des Rückhalteelements in einer ersten Richtung, insbesondere zum Rückhalten einer Schiebewand in der vorbestimmten Position, in eine entgegengesetzte zweite Richtung selbsttätig zu blockieren.

Ferner offenbart ist ein Verfahren zur Herstellung einer Vorrichtung zum Verschließen von Gebäudeöffnungen, insbesondere einer erfindungsgemäßen Vorrichtung, mit den Schritten: Bereitstellen einer Schienenführung, welche zumindest eine Vertiefung aufweist; und Befestigen eines Rückhalteelements vollständig versenkt in einer Vertiefung der Schienenführung.

Die der vorliegenden Erfindung zugrunde liegende Idee besteht darin, ein Rückhalteelement in einer üblicherweise ohnehin in der Schienenführung einer Schiebewand vorgesehenen Vertiefung anzubringen, so dass ein Schlitten, auf dem eine Schiebewand läuft, an einer vorbestimmten Position entlang der Schienenführung nach Überfahren des Rückhalteelements in die entgegengesetzte Richtung blockiert wird.

So kann auf einfache Art und Weise die Schiebewand in der vorbestimmten Position blockiert werden, ohne Verschließmechanismen oder ähnliche Bauteile in die Schiebewand zu integrieren. Eine Schiebewand kann so auf einfache Art und Weise von einer geöffneten Position, in der die Gebäudeöffnung frei zugänglich ist, in eine geschlossene Position, in der die Gebäudeöffnung verschlossen ist, verschoben und arretiert werden.

Ferner ermöglicht die vorliegende Erfindung eine Trennung von Rückhalteelement und Schiebewand. Somit können sämtliche Schiebewände, die zum gemeinsamen Verschließen einer Gebäudeöffnung verwendet werden, baugleich hergestellt werden.

Bei dem Rückhalteelement kann es sich erfindungsgemäß aufgrund der verborgenen Anordnung in der Vertiefung vorteilhaft um ein sehr simples Bauelement handeln, beispielsweise eine Schnappfeder oder dergleichen. Insbesondere kann es sich um einen gebogenen Metallstreifen handeln, der schmaler als eine Vertiefung, insbesondere eine Nut mit den für eine Schienenführung typischen Ausmaßen, der Schienenführung ausgebildet ist und sich somit problemlos in die Vertiefung einbringen und befestigen lässt. Das Einbringen des Rückhalteelements in einer Vertiefung der Schienenführung ist mit dem Vorteil verbunden, dass das Rückhalteelement zumindest teilweise in der Vertiefung versenkt ist, so dass es von außen nicht erkennbar ist. So ist einerseits der Anblick der verschlossenen Schiebewand nicht beeinträchtigt, was zu einem gesteigerten Benutzererlebnis führt. Ferner ist dadurch ein verbesserter Schutz vor Einbrüchen gegeben.

Das Lösen der Blockierung bewirkt, dass die Gebäudeöffnung wieder geöffnet werden kann. Der Anwendungsbereich der Erfindung liegt beispielsweise bei Terrassenüberdachungen, Wintergärten oder Fensterfronten mit Stehflügeln, die typischerweise nur wenige Male im Jahr, z.B. im Frühjahr, wenn die Außentemperaturen wärmer werden und mit keinem Frost mehr zu rechnen ist, oder bei Reinigungsarbeiten geöffnet werden.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß der Erfindung weist das Rückhalteelement einen Betätigungsabschnitt zum Lösen der Blockierung auf. Insbesondere handelt es sich um einen durch Druck in die Vertiefungsrichtung betätigbaren Betätigungsabschnitt. Durch Betätigen des definierten Betätigungsabschnitts kann das Rückhalteelement aus der blockierten Stellung gelöst werden, womit die Schiebewand in der zweiten Richtung wieder verschiebbar ist. Durch den definierten Bereich des Betätigungsabschnitts wird ein Lösen der Blockierung vereinfacht. Auf diese Weise kann das Rückhalteelement auch an einer per se schwer zugänglichen Position in der Vertiefung platziert werden, ohne dass die Bedienbarkeit beeinträchtigt wird.

Gemäß einer Ausführungsform ist das Rückhalteelement vollständig samt dem Betätigungsabschnitt in der Vertiefung versenkt angeordnet. Vollständig versenkt bedeutet in diesem Zusammenhang, dass das Rückhalteelement in seiner gesamten Ausdehnung innerhalb der Vertiefung der Schienenführung aufgenommen oder mit anderen Worten unterhalb einer durch einen Rand der Ausnehmung gebildeten Ebene angeordnet ist. Somit ist erfindungsgemäß ermöglicht, dass die Schienenführung ebenerdig gestaltet werden kann. Vorteilhaft ragt beispielsweise bei einer in den Boden eingelassenen Führungsschiene kein Hindernis aus einer Bodenfläche hervor, die im geöffneten Zustand einen Durchgang darstellen kann.

Gemäß einer weiteren Ausführungsform der Erfindung ist das Rückhalteelement an einer ersten Seite neben dem Schlitten versenkt, so dass das Rückhalteelement nur von dieser ersten Seite zugänglich ist. Dabei wird bevorzugt die Innenseite des Gebäudes als erste Seite gewählt. Somit kann eine letzte Schiebewand nur vom Inneren des Gebäudes entriegelt und der Gebäudeabschluss geöffnet werden. Vorteilhaft wird so die Bedienbarkeit und der Schutz vor Einbruch verbessert. Ferner ist so das Rückhalteelement zumindest in der verschlossenen Position der Schiebewand vor Umwelteinflüssen geschützt.

Gemäß einer weiteren Ausführungsform der Erfindung ist das Rückhalteelement von einer gegenüberliegenden zweiten Seite aus unsichtbar in der Vertiefung versenkt angeordnet. Bei der zweiten Seite handelt es sich insbesondere um die Außenseite des Gebäudes. So ist das Rückhalteelement, insbesondere dessen Betätigungsabschnitt, von außerhalb des Gebäudes nicht erkennbar, was einen verbesserten Einbruchschutz gewährleistet.

Gemäß einer weiteren Ausführungsform der Erfindung ist das Rückhalteelement als eine Rückhaltefeder ausgebildet. Insbesondere weist die Rückhaltefeder eine Stufe auf, die beim Überfahren mit dem Schlitten einrastet. Auf diese Weise wird ein automatisches Einrasten beim Überfahren des Schlittens in der ersten Richtung ermöglicht. Die Rückhaltefeder ist bevorzugt als geformtes, insbesondere gebogenes, Metallstück, beispielsweise aus Federstahl, ausgebildet. Insbesondere handelt es sich um einen Metallstreifen, der schmaler als die Breite einer als Vertiefung vorgesehenen Nut der Schienenführung ausgebildet ist.

Gemäß einer weiteren Ausführungsform der Erfindung ist die Schienenführung als ein mehrspuriges Schienenprofil mit mehreren parallelen Schienen zur Führung jeweils eines Schlittens ausgebildet. Bevorzugt ist jeweils eine Schiebewand mit einem oder mehreren auf einer Schiene laufenden Schlitten verschiebbar ausgebildet, so dass sich alle Schiebewände parallel auf der gesamten Länge der Schienenführung verschieben lassen. Die Schlitten weisen bevorzugt Mitnehmer auf, welche lateral zur Führungsrichtung vorstehen und zur Mitnahme benachbarter Schlitten ausgebildet sind. Durch die parallele Aneinanderreihung der Schiebewände können diese in Überdeckung miteinander bis auf die Länge einer Schiebewand zusammengeschoben und somit die Gebäudeöffnung nahezu vollständig geöffnet werden.

Mit dem mehrspurigen Schienenprofil wird weiterhin ermöglicht, dass mit Hilfe der an den Schlitten ausgebildeten Mitnehmer benachbarte Schiebewände in der ersten Richtung miteinander eingehängt und bei dem Verschieben einer letzten Schiebewand automatisch mitverschoben und in einer verschobenen Stellung gehalten werden können. Demzufolge ist es mit nur einem Rückhalteelement, das an der letzten Schiebewand eingreift, ermöglicht, über die Mitnehmer auch sämtliche in der ersten Richtung gekoppelte Schiebewände zu blockieren.

Gemäß einer weiteren Ausführungsform ist zwischen jeweils zwei Schienen eine Vertiefung in Form einer Nut ausgebildet, in der das Rückhalteelement aufgenommen ist. Insbesondere kann eine Dimensionierung der Nut mit größerer Tiefe als Breite vorgesehen sein, so dass das Rückhalteelement vollständig versenkt in die Nut aufnehmbar ist. Die Tiefe der Nut ist hier als Erstreckung in vertikaler Richtung zu verstehen, während die Breite der Nut die Erstreckung in horizontaler Richtung quer zur Führungsrichtung darstellt. Somit kann das Rückhalteelement in seiner vertikalen Erstreckung mit einem ausreichenden Federweg und ggfs. einer Stufe zum Einrasten ausgestaltet werden, ohne aus der Nut hervor zu stehen.

Ferner kann das Rückhalteelement an die in der Regel flach ausgebildete Grundfläche der Nut sicher und fest angebracht werden. Dazu kann das Rückhalterelement z.B. mit einer Bohrung durch die Grundfläche der Nut mit der Schienenführung und/oder mit der dahinter liegenden Gebäudewand befestigt, beispielsweise vernietet oder verschraubt werden.

Gemäß einer weiteren Ausführungsform der Erfindung ist die vorbestimmte Position zum Blockieren der Schiebewand in die zweite Richtung derart gewählt, dass die Schiebewand nach Überfahren des Rückhalteelements in einer ersten Richtung durch einen am Ende der Schienenführung in erster Richtung ausgebildeten Stopper blockierbar ist. Damit ist die Schiebewand auf der Schienenführung zwischen dem Rückhalteelement und dem Stopper arretierbar. Mit dieser Ausführungsform wird ein sicheres und einfaches Arretieren der Schiebewand in einem geschlossenen Zustand der Gebäudeöffnung ermöglicht.

Beispielsweise kann die erste bzw. die letzte Schiebewand blockiert werden. Über Mitnehmer sind ferner sämtliche miteinander verbundenen Schiebewände in der geschlossenen Position arretierbar. Somit kann eine beliebig große Gebäudeöffnung mit einer beliebig großen Zahl von Schiebewänden mit nur einem Rückhalteelement verschlossen werden. Eine Breite der Gebäudeöffnung, die z.B. durch eine Länge einer Terrassenüberdachung begrenzt ist, kann somit komplett geschlossen werden. Umgekehrt kann die Gebäudeöffnung, unabhängig von der Anzahl der Schiebewände, durch das Betätigen des Betätigungsabschnitts des nur einen Rückhalteelements ebenso einfach geöffnet werden. Somit verschafft die Vorrichtung den Vorteil einer einfachen Bedienbarkeit und geringen Herstellungs- Material und Montagekosten.

Gemäß einer weiteren Ausführungsform der Erfindung weist der Schlitten einen Mitnehmer auf, der bei dem Überfahren in Eingriff mit dem Rückhalteelement, insbesondere mit einer an der Rückhaltefeder vorgesehenen Stufe, gerät. Durch den Eingriff der Rückhaltefeder mit dem Mitnehmer wird die Schiebewand arretiert, so dass sie nicht mehr in die zweite Richtung verschiebbar ist.

### INHALTSANGABE DER ZEICHNUNG

Die vorliegende Erfindung wird nachfolgend anhand der in den schematischen Figuren der Zeichnungen angegebenen Ausführungsbeispiele näher erläutert. Es zeigen dabei:
- Fig. 1: eine schematische perspektivische Ansicht einer Vorrichtung zum Verschließen einer Gebäudeöffnung mit Schiebewänden;
- Fig. 2: eine schematische parallel zur Schienenführung dargestellte Längsschnittdarstellung eines Abschnitts einer Vorrichtung zum Verschließen einer Gebäudeöffnung mit Schiebewänden in einem vergrößerten Ausschnitt;
- Fig. 3: eine schematische Draufsicht eines Abschnitts einer Vorrichtung zum Verschließen einer Gebäudeöffnung mit Schiebewänden;
- Fig. 4: eine schematische senkrecht zur Schienenführung dargestellte Querschnittsdarstellung einer Vorrichtung zum Verschließen einer Gebäudeöffnung mit Schiebewänden; und
- Fig. 5: ein Ausschnitt der Querschnittsdarstellung aus Fig. 4 mit einem Betätigungsmittel zum Lösen der Blockierung.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausführt ist -jeweils mit denselben Bezugszeichen versehen.

### BESCHREIBUNG VON AUSFÜHRUNGSBEISPIELEN

Fig. 1 zeigt eine schematische perspektivische Ansicht einer Vorrichtung zum Verschließen einer Gebäudeöffnung 1 mit mehreren Schiebewänden 2.

Zwischen zwei seitlichen Begrenzungen 3, die beispielsweise durch Pfosten einer Terrassenüberdachung gebildet sein können, sind hier rein beispielhaft drei Schiebewände 2 angeordnet, die zumindest an ihrer Unterseite auf Schlitten 4 laufen. Zusätzlich können die Schiebewände auch an der Oberseite auf Schlitten 4 laufen.

Die Gebäudeöffnung 1 weist eine Schienenführung 5 auf, in der die Schlitten 4 der Schiebewände 2 aufgenommen sind, so dass die Schiebewände 2 auf der Schienenführung 5 verschiebbar sind.

Die Schiebewände 2 sind so dimensioniert, dass ihre Höhe gleich der Höhe der Gebäudeöffnung 1 ist, und ihre Breite ausreicht, um mit allen auf der Schienenführung 5 angeordneten Schiebewänden 2 durch Nebeneinanderreihen die Gebäudeöffnung 1 zu verschließen.

In Fig. 2 ist eine schematische parallel zur Schienenführung 5 dargestellte Längsschnittdarstellung eines Abschnitts einer Vorrichtung zum Verschließen einer Gebäudeöffnung 1 mit Schiebewänden 2 in einem vergrößerten Ausschnitt gezeigt. Darin ist zu erkennen, dass ein Rückhalteelement 6 in einer Vertiefung 7 der Schienenführung 5 angebracht ist. Die Vertiefung 7 ist bevorzugt als Nut 7 ausgebildet, wobei die Anbringung des Rückhalteelements 6 an einen Nutboden 8 mit Befestigungsmitteln 9 vorgesehen ist.

Das Rückhalteelement 6 ist bevorzugt als mit einem gebogenen Metallstreifen ausgebildetes Federelement vorgesehen und weist eine Stufe 10 auf, die in dem dargestellten geschlossenen Zustand mit dem Schlitten 4 verrastet ist. Der Schlitten 4 wird durch Einrasten bei Überfahren des Federelements in der ersten Richtung 11 automatisch in der zweiten Richtung 12 blockiert. Dazu ist am Schlitten 4 ein Mitnehmer 13 vorgesehen, welcher in einem unteren Bereich einen in der Nut 7 laufenden Rastabschnitt 14 aufweist, der bei dem Überfahren mit dem Rückhalteelement 6 in Eingriff kommt.

Die Position des Rückhalteelements 6 ist dabei so gewählt, dass die Schiebewand 2 in einer vorbestimmten Position, hier in der ersten Richtung 11 an einem Ende der Schienenführung 5, also an der Begrenzung 3 der Gebäudeöffnung 1, anschließt. So wird die Schiebewand durch Überfahren des Rückhalteelements sowohl in der ersten Richtung 11 durch die Begrenzung 3 als auch in der zweiten Richtung 12 durch das Rückhalteelement 6 in der vorbestimmten Position blockiert. Die Schiebewand 2 wird somit in der vorbestimmten Position arretiert.

Ferner weist das Rückhalteelement 6 einen Betätigungsabschnitt 15 auf, mit dem die Blockierung gelöst werden kann, so dass die Schiebewand 2 wieder zurück in die zweite Richtung 12 verschiebbar ist. Dies kann mit von außen auferlegten Drucks, z.B. mit einem Werkzeug oder händisch, vorgenommen werden, wobei sich Rückhalteelement 6 soweit verformt, dass der Rastabschnitt 14 des Mitnehmers 13 und die Stufe 10 außer Eingriff geraten. Der Schlitten ist somit nicht mehr von dem Rückhalteelement 6 blockiert und zum Verschieben in die zweite Richtung 12 frei.

Fig. 3 zeigt eine schematische Draufsicht einer Vorrichtung zum Verschließen einer Gebäudeöffnung 1 mit Schiebewänden 2.

Die Schienenführung 5 weist hier erkennbar beispielshaft drei parallel verlaufende Schienen 16A, 16B, 16C auf. Dabei ist auf der äußersten Schiene 16A, die beispielsweise an eine Außenseite 17 eines hier nicht dargestellten Gebäudes angrenzt, eine Schiebewand 2 angeordnet. Das Rückhalteelement 6 ist dabei in der Vertiefung oder Nut 7 angebracht, die relativ zur Schiebewand 2 zu einer Innenseite 18 des Gebäudes zugewandt ist. Der Mitnehmer 13 ragt dabei von dem Schlitten 4 bis auf die benachbarte mittlere Schiene 16B hervor, um eine benachbarte Schiebewand 2 beim Verschieben in die zweite Richtung 12 zum Öffnen der Gebäudeöffnung 1 mit zu nehmen. Weisen alle verwendeten Schlitten 4 von auf den Schienen 16A, 16B, 16C parallel laufenden Schiebewänden einen derartigen Mitnehmer auf, so können mit einer Verschiebebewegung alle Schiebewände 2 auf einmal mitgenommen werden. Somit kann die Gebäudeöffnung 1 auf einfache Weise geöffnet werden.

Ferner ist an den längsseitigen Enden der Schienenführung 5 jeweils ein Stopper 19 vorgesehen, der die jeweiligen Schiebewände 2 an den beiden Enden der Schienenführung 5 an den Begrenzungen 3 blockiert. Dabei kann der Stopper 19 wahlweise an der Schiebewand 2 und alternativ oder zusätzlich, wie in Fig. 3 gezeigt, an der Begrenzungen 3 angeordnet sein.

In Fig. 4 wird eine schematische senkrecht zur Schienenführung 5 dargestellte Querschnittsdarstellung einer Vorrichtung zum Verschließen einer Gebäudeöffnung 1 mit Schiebewänden 2 gezeigt. Zu erkennen ist insbesondere das Schienenprofil 20 der Schienenführung 5, welches rein beispielhaft drei Schienen 16A, 16B, 16C mit dazwischen liegenden Nuten 7 aufweist. Das Rückhalteelement 6 ist mittels eines Befestigungsmittels 9 an den Nutboden befestigt.

Das Schienenprofil 20 zeigt außerdem ein typischerweise abgerundetes Profil der Schienen 16A, 16B, 16C, auf denen die Rollen 22 des Schlittens 4 mit entsprechendem Profil reibungsarm laufen können. Die Nuten 7 sind dabei so tief ausgebildet, dass das Rückhalteelement 6 vollständig in der Nut 7 zwischen der ersten Schiene 16A und der zweiten Schiene 16B versenkt ist. Das bedeutet, dass das Rückhalteelement 6 nicht aus der Schienenführung 5 hervorragt.

Fig. 5 zeigt einen Ausschnitt der Querschnittsdarstellung aus Fig. 4 mit einem Betätigungsmittel 21 zum Lösen der Blockierung. Das Betätigungsmittel 21 greift an dem Betätigungsabschnitt 15 des Rückhalteelements 6 an und übt einen elastisch verformenden Druck auf Rückhalteelement 6 aus, so dass der Rastabschnitt 14 und die Stufe 10 außer Eingriff geraten. Beispielsweise kann das Betätigungsmittel 21 ein Finger einer Person, ein in die Nut 7 einführbarer Stab oder ein sonstiges geeignetes in die Nut einführbares Werkzeug darstellen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Auch wenn das Beispiel einer Vorrichtung in den Fig. 1-4 drei Schiebewände 2 aufweist, versteht der Fachmann selbstverständlich, dass die erfindungsgemäße Vorrichtung sich auf eine beliebig große Anzahl von Schiebewänden 12 und entsprechende Anzahl von Schienen der Schienenführung übertragen lässt.

### Bezugszeichenliste

- 1: Gebäudeöffnung
- 2: Schiebewand
- 3: Begrenzung
- 4: Schlitten
- 5: Schienenführung
- 6: Rückhalteelement
- 7: Vertiefung / Nut
- 8: Grundfläche
- 9: Befestigungsmittel
- 10: Stufe
- 11: erste Richtung
- 12: zweite Richtung
- 13: Mitnehmer
- 14: Rastabschnitt
- 15: Betätigungsabschnitt
- 16A, 16B, 16C: Schiene
- 17: Außenseite
- 18: Innenseite
- 19: Stopper
- 20: Schienenprofil
- 21: Betätigungsmittel
- 22: Rolle

## Patentansprüche

1. Vorrichtung zum Verschließen von Gebäudeöffnungen (1), mit:
einer Schienenführung (5), die eine Vertiefung (7) aufweist;
einem zum verschiebbaren Führen von Schiebewänden (2) ausgebildeten Schlitten (4), welcher auf der Schienenführung (5) verschiebbar ausgebildet ist; und
einem Rückhalteelement (6), welches in der Vertiefung (7) der Schienenführung (5) aufgenommen und zum Rückhalten des Schlittens (4) in einer vorbestimmten Position entlang der Schienenführung (5) ausgebildet ist,
wobei das Rückhalteelement (6) ausgebildet und angeordnet ist, um den Schlitten (4) durch Überfahren des Rückhalteelements (6) in einer ersten Richtung (11) in eine entgegengesetzte zweite Richtung (12) selbsttätig zu blockieren,
**dadurch gekennzeichnet, dass**
das Rückhalteelement (6) einen Betätigungsabschnitt (15) zum Lösen der Blockierung aufweist, so dass die Schiebewand (2) wieder zurück in die zweite Richtung verschiebbar ist.

2. Vorrichtung nach Anspruch 1,
**dadurch gekennzeichnet,**
**dass** das Rückhalteelement (6) vollständig samt dem Betätigungsabschnitt (15) in der Vertiefung (7) versenkt angeordnet ist.

3. Vorrichtung nach einem der vorstehenden Ansprüche, **dadurch gekennzeichnet,**
**dass** das Rückhalteelement (6) an einer ersten Seite neben dem Schlitten (4) versenkt ist, so dass das Rückhalteelement (6) nur von dieser ersten Seite zugänglich ist.

4. Vorrichtung nach einem der vorstehenden Ansprüche, **dadurch gekennzeichnet,**
**dass** das Rückhalteelement (6) von einer gegenüberliegenden zweiten Seite aus unsichtbar in der Vertiefung (7) versenkt angeordnet ist.

5. Vorrichtung nach einem der vorstehenden Ansprüche, **dadurch gekennzeichnet,**
**dass** das Rückhalteelement (6) als eine Rückhaltefeder ausgebildet ist, insbesondere mit einer Stufe (10), die beim Überfahren mit dem Schlitten einrastet.

6. Vorrichtung nach einem der vorstehenden Ansprüche, **dadurch gekennzeichnet,**
**dass** die Schienenführung (5) als ein mehrspuriges Schienenprofil (20) mit mehreren parallelen Schienen (16) zur Führung jeweils eines Schlittens (4) ausgebildet ist.

7. Vorrichtung nach Anspruch 6,
**dadurch gekennzeichnet,**
**dass** die Vertiefung (7) zwischen zwei Schienen (16) in Form einer Nut (7) ausgebildet ist, in der das Rückhalteelement aufgenommen ist.

8. Vorrichtung nach einem der vorstehenden Ansprüche, **dadurch gekennzeichnet,**
**dass** die vorbestimmte Position zum Blockieren einer Schiebewand (2) in die zweite Richtung (12) derart gewählt ist, dass die Schiebewand (2) nach Überfahren des Rückhalteelements (6) in einer ersten Richtung (11) durch einen am Ende der Schienenführung (5) in erster Richtung (11) ausgebildeten Stopper (19) blockierbar ist, womit die Schiebewand (2) auf der Schienenführung (5) zwischen dem Rückhalteelement (6) und dem Stopper (19) arretierbar ist.

9. Vorrichtung nach einem der vorstehenden Ansprüche, **dadurch gekennzeichnet,**
**dass** der Schlitten einen Mitnehmer aufweist, der bei dem Überfahren in Eingriff mit dem Rückhalteelement (6), insbesondere mit einer an der Rückhaltefeder vorgesehenen Stufe (10), gerät.

10. Verfahren zur Herstellung einer Vorrichtung zum Verschließen von Gebäudeöffnungen (1) mit Schiebewänden (2), mit den Schritten:
Bereitstellen einer Schienenführung (5), welche zumindest eine Vertiefung (7) aufweist; und
Befestigen eines Rückhalteelements (6) vollständig versenkt in einer Vertiefung (7) der Schienenführung (5), wobei das Rückhalteelement (6) ausgebildet und angeordnet ist, um den Schlitten (4) durch Überfahren des Rückhalteelements (6) in einer ersten Richtung (11) in eine entgegengesetzte zweite Richtung (12) selbsttätig zu blockieren, **dadurch gekennzeichnet, dass** das Rückhalteelement (6) einen Betätigungsabschnitt (15) zum Lösen der Blockierung aufweist, so dass die Schiebewand (2) wieder zurück in die zweite Richtung verschiebbar ist.

## Claims

1. Device for closing building openings (1), comprising:
a guide rail (5) having a depression (7);
a slide (4), formed for displaceably guiding sliding walls (2) and formed displaceable on the guide rail (5); and
a retaining element (6), received in the depression (7) of the guide rail (5) and formed for retaining the slide (4) in a predetermined position along the guide rail (5),
the retaining element (6) being formed and arranged to block the slide (4) automatically in an opposite, second direction (12) as a result of passing over the retaining element (6) in a first direction (11),
**characterised in that** the retaining element (6) has an actuation portion (15) for releasing the blocking in such a way that the sliding wall (2) can be displaced back in the second direction again.

2. Device according to claim 1,
**characterised**
**in that** the retaining element (6) is arranged completely sunk into the depression (7) together with the actuation portion (15).

3. Device according to any of the preceding claims,
**characterised**
**in that** the retaining element (6) is sunk at a first face next to the slide (4) in such a way that the retaining element (6) is only accessible from this first face.

4. Device according to any of the preceding claims, **characterised**
**in that** the retaining element (6) is arranged sunk into the depression (7) invisibly from an opposite second side.

5. Device according to any of the preceding claims, **characterised**
**in that** the retaining element (6) is formed as a retention spring, in particular comprising a step (10) which latches in when passed over by the slide.

6. Device according to any of the preceding claims, **characterised**
**in that** the guide rail (5) is formed as a multitrack rail profile (20) having a plurality of parallel rails (16), each for guiding one slide (4).

7. Device according to claim 6,
**characterised**
**in that** the depression (7) is formed between two rails (16), in the form of a groove (7) in which the retaining element is accommodated.

8. Device according to any of the preceding claims, **characterised**
**in that** the predetermined position for blocking a sliding wall (2) in the second direction (12) is selected in such a way that the sliding wall (2), after passing over the retaining element (6) in a first direction (11), is blockable by a stop (19) formed on the end of the guide rail (5) in the first direction (11), causing the sliding wall (2) to be lockable on the guide rail (5) between the retaining element (6) and the stop (19).

9. Device according to any of the preceding claims, **characterised**
**in that** the slide has a tappet which, upon passing over, engages with the retaining element (6), in particular with a step (10) provided on the retaining spring.

10. Method for producing a device for closing building openings (1) with sliding walls (2), comprising the steps of:
providing a guide rail (5) having at least one depression (7); and
fixing a retaining element (6) completely sunk into a depression (7) in the guide rail (5), the retaining element (6) being formed and arranged to block the slide (4) automatically in an opposite, second direction (12) as a result of passing over the retaining element (6) in a first direction (11),
**characterised in that** the retaining element (6) has an actuation portion (15) for releasing the blocking in such a way that the sliding wall (2) can be displaced back in the second direction again.

## Revendications

1. Dispositif de fermeture d'ouvertures de bâtiments (1), comprenant :
un rail de guidage (5) qui présente un renfoncement (7) ; un chariot (4) conçu pour guider en coulissement des parois coulissantes (2), qui est conçu pour coulisser sur le rail de guidage (5) ; et
un élément de retenue (6) qui est reçu dans le renfoncement (7) du rail de guidage (5) et est conçu pour retenir le chariot (4) dans une position prédéterminée le long du rail de guidage (5),
l'élément de retenue (6) étant conçu et disposé pour, lorsque le chariot (4) franchit l'élément de retenue (6) dans une première direction (11), le bloquer automatiquement dans une deuxième direction opposée (12), **caractérisé en ce que**
l'élément de retenue (6) présente une partie d'actionnement (15) pour supprimer le blocage afin que la paroi coulissante (2) puisse à nouveau coulisser dans la deuxième direction.

2. Dispositif selon la revendication 1,
**caractérisé en ce**
**que** l'élément de retenue (6) est entièrement encastré dans le renfoncement (7), y compris la partie d'actionnement (15) .

3. Dispositif selon l'une des revendications précédentes, **caractérisé en ce**
**que** l'élément de retenue (6) est encastré sur un premier côté à côté du chariot (4), de sorte que l'élément de retenue (6) n'est accessible que depuis ce premier côté.

4. Dispositif selon l'une des revendications précédentes, **caractérisé en ce**
**que** l'élément de retenue (6) est encastré dans le renfoncement (7) de manière invisible depuis un deuxième côté opposé.

5. Dispositif selon l'une des revendications précédentes, **caractérisé en ce**
**que** l'élément de retenue (6) est conçu comme un ressort de retenue, en particulier avec un gradin (10) qui s'enclenche lors du franchissement du chariot.

6. Dispositif selon l'une des revendications précédentes, **caractérisé en ce**
**que** le rail de guidage (5) est réalisé sous la forme d'un profilé de rail (20) à plusieurs voies avec plusieurs rails (16) parallèles pour guider chacun un chariot (4).

7. Dispositif selon la revendication 6,
**caractérisé en ce**
**que** le renfoncement (7) est réalisé entre deux rails (16) sous la forme d'une rainure (7) dans laquelle l'élément de retenue est reçu.

8. Dispositif selon l'une des revendications précédentes, **caractérisé en ce**
**que** la position prédéterminée pour bloquer une paroi coulissante (2) dans la deuxième direction (12) est choisie de telle sorte que la paroi coulissante (2), après franchissement de l'élément de retenue (6) dans une première direction (11), puisse être bloquée par une butée (19) formée à l'extrémité du rail de guidage (5) dans la première direction (11), la paroi coulissante (2) pouvant ainsi être arrêtée sur le rail de guidage (5) entre l'élément de retenue (6) et la butée (19).

9. Dispositif selon l'une des revendications précédentes, **caractérisé en ce**
**que** le chariot présente un organe d'entraînement qui, lors du franchissement, vient en prise avec l'élément de retenue (6), en particulier avec un gradin (10) prévu sur le ressort de retenue.

10. Procédé de fabrication d'un dispositif de fermeture d'ouvertures de bâtiments (1) comportant des parois coulissantes (2), comprenant les étapes consistant à :
mettre à disposition un rail de guidage (5) qui présente au moins un renfoncement (7) ; et
fixer un élément de retenue (6) entièrement encastré dans un renfoncement (7) du rail de guidage (5), l'élément de retenue (6) étant conçu et disposé pour, lorsque le chariot (4) franchit l'élément de retenue (6) dans une première direction (11), le bloquer automatiquement dans une deuxième direction opposée (12),
**caractérisé en ce**
**que** l'élément de retenue (6) présente une partie d'actionnement (15) pour supprimer le blocage afin que la paroi coulissante (2) puisse à nouveau coulisser dans la deuxième direction.
